# EUROPÄISCHE PATENTSCHRIFT

(11) **EP 0 187 161 B1**
(45) Veröffentlichungstag und Bekanntmachung des Hinweises auf die Patenterteilung: **25.05.1988**
(21) Anmeldenummer: 85903225.2
(22) Anmeldetag: 08.07.1985
(51) Int. Cl.: A47C 1/027, A47C 1/022

(54) **SITZMÖBEL MIT KLEMMEINRICHTUNG ZUM VERSTELLEN DER NEIGUNG VON RÜCKENLEHNE UND/ODER SITZTEIL**
SEAT WITH LOCKING DEVICE TO MODIFY THE INCLINATION OF THE BACK AND/OR THE SEATING
SIEGE AVEC DISPOSITIF DE BLOCAGE POUR MODIFIER D'INCLINAISON DU DOSSIER ET/OU DE L'ASSISE

(30) Priorität: 10.07.1984 DE 3425387
(43) Veröffentlichungstag der Anmeldung: 16.07.1986
(73) Patentinhaber: Völkle, Rolf, D-7298 Lossburg-1 (DE)
(72) Erfinder: Völkle, Rolf, D-7298 Lossburg-1 (DE)
(74) Vertreter: Mayer, Friedrich, Dr.
(86) Internationale Anmeldenummer: DE8500235
(87) Internationale Veröffentlichungsnummer: WO8600508

(56) Entgegenhaltungen:
- DE-A- 2 927 377
- DE-C- 936 353
- GB-A- 390 949

## Beschreibung

Die Erfindung bezieht sich auf ein Sitzmöbel entsprechend dem Oberbegriff des Patentanspruches 1.

Bei einem bekannten Sitzmöbel dieser Art (DE-C-29 27 377) ist die Klemmeinrichtung am Sitzteil bzw. am Sitzteilträger axial abgestützt, an welchem auch der Hebel für die Reibschlußverschiebung gelagert ist. Der Lamellenreibschluß ist mit Hilfe des zweiarmig ausgebildeten Hebels unter Mitwirkung von vorspannbaren Tellerfedern steuerbar. Dabei wird der Reibschluß durch die Tellerfedern herbeigeführt und aufrecht erhalten. Ein solches Klemmprinzip ist daher fertigungstechnisch verhältnismäßig aufwendig. Zur Lösung des Reibschlusses werden die Tellerfedern mit Hilfe des Betätigungshebels bis zur Aufhebung des Reibschlusses komprimiert. Dies erfordert einen relativ großen Schwenkweg des Hebels.

Bei einem Sitzmöbel mit einer vergleichbaren Klemmeinrichtung (DE-A-23 35 586 Fig. 2a) ist es auch bekannt, den Lamellenreibschluß ohne Mitwirkung von Federmitteln mit Hilfe eines Exzenters herzustellen, Dabei ist jedoch die asymmetrisch zur Symmetrieebene des Sitzmöbels angeordnete Klemmeinrichtung ebenfalls am Sitzteil bzw. Sitzteilträger axial abgestützt. Da es bei einer solchen Klemmeinrichtung erforderlich ist, den Exzenter selbsthemmend auszubilden, ist der Anstieg der Exzenterkurve, welcher Exzenter am Spannbolzen stirnseitig angreift, notwendigerweise verhältnismäßig gering. Dieser geringe Anstieg bedeutet einerseits einen geringeren Arbeitswiderstand, andererseits einen relativ langen Schwenkweg bei Betätigung des Exzenters.

Bei den bekannten Klemmeinrichtungen ist also der Exzenter in jedem Falle an einen stationären Teil des Sitzmöbels abgestützt. Daher wird die zur Herstellung bzw. Lösung des Lamellenreibschlusses erforderliche axiale Bewegung ausschließlich durch den axialen Schub des nicht stationären (Antriebs)-Teils des Exzenters bewirkt, der für einen entsprechend langen Schub ausgelegt sein muß, weil der Anstieg des Exzenterkurve extrem gering ist.

Der Erfindung liegt die Aufgabe zugrunde ein Sitzmöbel der eingangs genannten Gattung derart weiterzubilden, daß bei günstigeren Voraussetzungen für eine rationelle Serienfertigung der Schwenkweg des Hebels zur Bedienung des Exzenters trotz geringen Anstieges der Exzenterkurve relativ kurz ist und dank dieses geringen Anstieges der Exzenterkurve zugleich eine extrem geringe Betätigungskraft für den Exzenter erforderlich ist.

Diese Aufgabe wird erfindungsgemäß durch die im Kennzeichen des Anspruches 1 genannten Merkmale gelöst.

Bei einer solchen Ausbildung wird eine bei Betätigung des Exzenters bewirkte Relativbewegung zwischen Spannbolzen und den benachbarten Reibschlußscheiben in eine gleichzeitige, jedoch gegensätzlich gerichtete Axialbewegung der auf der einen Seite der Symmetrieebene a-a gelegenen Reibschlußscheiben und Lamellen und der auf der anderen Seite dieser Symmetrieebene angeordneten Reibschlußscheiben und Lamellen umgesetzt. Die exzenterseitigen Reibschlußscheiben und Lamellen werden nämlich zur Symmetrieebene hin geschoben. Die auf der anderen Seite der Symmetrieebene gelegenen Reibschlußscheiben und Lamellen werden dagegen zu dieser Symmetrieebene hin gezogen. Daraus ergibt sich ein kürzerer Schwenkweg für den Exzenter, dessen Schwenkachse fest mit dem Spannbolzen verbunden ist und dessen Exzenterkurven (Exzenterscheiben) am Reibschlußscheibenpaket anliegen. Ein annäherungsweise symmetrischer Aufbau, der symmetrisch zur Symmetrieebene angeordneten Klemmeinrichtung begünstigt die Serienfertigung.

Nachstehend wird die Erfindung anhand von drei Ausführungsbeispielen an der Zeichnung erläutert.

Es zeigen :
Figur 1 Das stationäre Sitzteil des Sitzmöbels bei abgenommener Sitzschale mit neigungsverstellbarem Träger für die Rückenlehne in Draufsicht,
Figur 2 das Sitzteil gemäß Figur 1 in Unteransicht,
Figur 3 das Sitzteil gemäß den Figuren 1, 2 im Schnitt nach Linie 111-111 von Figur 1 in vergrößerter Darstellung,
Figur 3a das Sitzteil gemäß den Figuren 1, 2 im Schnitt nach Linie lila-lila von Figur 1 in vergrößerter Darstellung.

Im weiteren Ausführungsbeispiel der Figuren 4-6, 6a.

Figur 4 Das Sitzteil ohne Sitzschale des Sitzmöbels mit neigungsverstellbarem Träger für die Rückenlehne in Draufsicht,

Figur 5 das Sitzteil gemäß Figur 4 in Unteransicht,

Figur 6 das Sitzteil gemäß Figur 4 im Schnitt nach Linie VI-VI von Figur 4,

Figur 6a das Sitzteil gemäß Figur 4 im Schnitt nach Linie Vla-Vla von Figur 4.

In beiden Ausführungsbeispielen ist die Klemmeinrichtung in Stützlagern 10a ; 10a' von vertikalen, etwa symmetrisch zur Symmetrieebene a-a des Sitzmöbels angeordneten Rippen des Sitzteiles aufgenommen. Die Klemmeinrichtung umfaßt ein Paket (Lamellenpaket 12; 12') von Lamellen 12a ; 12a'. die an der Rückenlehne und/oder am Sitzteilträger angelenkt sind. Sie umfaßt ferner ein Paket (Reibschlußscheibenpaket 13 ; 13') koaxialer Reibschlußscheiben 13a; 13a' ; die mit Reibschlußflächen an den Lamellen anliegen. Ferner einen Spannbolzen 14 ; 14', welcher die Lamellen über Langlöcher sowie die Reibschlußscheiben und die die Klemmeinrichtung aufnehmenden vertikalen Rippen durchsetzt. Schließlich umfaßt die Klemmeinrichtung einen manuell betätigbaren Exzenter 17 ; 17' zur Steuerung der Klemmeinrichtung mittels Relativverschiebung (Reibschlußverschiebung) zwischen Spannbolzen 14, 14' einerseits und Lamellenpaket sowie Reibschlußscheibenpaket 13, 13' andererseits. Wesentlich ist, daß die Klemmeinrichtung als bauliche einheit über Reibschlußscheiben 13a ; 13a' axial beweglich in den Stützlagern 10a, 10a' aufgenommen und in ihrer axialen Position vom Lamellenpaket gehalten ist.

Diese axiale Beweglichkeit ist durch das vorge₋ gebene laterale Spiel der Lamellen 12a; 12a' gewährleistet. Dadurch können sich bei Reibschlußverschiebung das Reibschlußscheibenpaket 13; 13' (an weichem die Exzenterscheiben 17a ; 17a' angreifen) und der Spannbolzen 14 ; 14' (an welchem die Schwenkachse 16 ; 16' des Exzenters gelagert ist) gleichzeitig axial bewegen. Dank dieser gleichzeitigen Bewegung wird Schwenkweg des Betätigungshebels 17b ; 17b' annäherungsweise halbiert. Der über seine Schwenkachse 16 16' am Spannbolzen gelagerte und am Reibschlußscheibenpaket stirnseitig angreifende Hebel ist als ein selbsthemmender Exzenter 17 ; 17' ausgebildet. Unter « selbsthemmender Exzenter im obigen Sinne wird ein Exzenter verstanden, dessen Exzenterkurven mit derart flachen Anstiegswinkel am Reibschluß. scheibenpaket 13 ; 13' angreifen, daß der Exzenter sich dank der zwischen den Exzenterkurven und der Stirnfläche des Reibschlußscheibenpaketes wirksamen Reibungskräfte von selbst nicht zu lösen vermag. Das Reibschlußscheibenpaket 13 ; 13' ist derart aufgebaut und angeordnet, daß eine senkrecht zu seiner Achse stehende Symmetrieebene etwa mit der Symmetrieebene a-a des Sitzmöbels zusammenfällt. Dadurch ergibt sich eine etwa annäherungsweise symmetrische Anordnung der Klemmeinrichtung zur Symmetrieebene a-a. In dieser symmetrischen Position wird die Klemmeinrichtung trotz ihrer axial beweglichen Lagerung in den Stützlagern annäherungsweise durch die einenends oder an beiden Enden an einer Anlenkachse angelenkten Lamellen 12a; 12a' gehalten. Schließlich ist in beiden Ausführungsbeispielen die Schwenkachse 16; 16' des Exzenters 17 ; 17' als ein senkrecht zum Spannbolzen stehender und von diesem über eine Bohrung durchgriffener zylindrischer Lagerbolzen ausgebildet. Der Lagerbolzen steht mit einem Innengewinde seiner Bohrung mit dem Spannbolzen 14 ; 14' im Eingriff. Der Exzenter 17 ; 17' weist zwei Exzenterscheiben 17a ; 17a' auf, die auf den freien Enden des als Schwenkachse 16; 16' dienenden Lagerbolzens gelagert sind. Die auf einer Seite der Symmetrieebene a-a gelegenen Stützlager 10a ; 10a' sind je von einer einzigen Reibschlußscheibe 13a ; 13a' durchsetzt. Im Vergleich zu den Reibschlußscheiben 13b ; 13b', die im Bereich zwischen den Lamellen 12a; 12a' angeordnet sind, weisen daher die Reibschlußscheiben 13a ; 13a' im Bereich der Stützlager 10a ; 10a' in ihrer Achsrichtung eine wesentlich größere Abmessung auf. Sämtliche Stützlager 10a ; 10a' sind Bestandteil eines einzigen Gußstückes, das im Ausführungsbeispiel der Figuren 1-3, 3a ein Kunststoffspritzling und im Ausführungsbeispiel der Figuren 4-6, 6a ein Aluminium-Gußstück ist.

Für das Ausführungsbeispiel der Figuren 1-3, 3a gilt : Das Sitzteil ist durch eine Stützschale 10 und eine etwa kongruente, auf dieser Stützschale aufgelagerte Sitzschale (zeichnerisch nicht dargestellt) gebildet. Die Sitzschale liegt auf dem Rand der Stützschale 10 auf und ist zudem auf deren Stützsäulen 10f abgestützt und zentriert. Im Innenraum der Stützschale 10 verlaufen zahlreiche Verstärkungsrippen 10c symmetrisch zur Symmetrieebene a-a. An zwei parallel zu dieser Symmetrieebene a-a verlaufende vertikale Versteifungsrippen sind Muffen angeformt, welche das Stützlager 10a für die Klemmeinrichtung bilden. Befestigungsflächen 10d nehmen die Träger für die Armlehnen auf. Durchbrüche 10e dienen der Durchführung des Betätigungsorgans für die Höhenverstellung des Sitzteils. Durch eine nach oben gerichtete Ausformung 10g im Boden der Stützschale 10 ist ein Freiraum zur Verschwenkung des Exzenters 17 geschaffen. In dem etwa vertikalen, rückwärtigen Rand 10i ist ein etwa quaderförmiges, rückseitig offenes Gehäuseteil 1Oh eingeformt. In diesem Gehäuseteil ist ein durch einen hohlen Kunststoffspritzling gebildeter Träger 11 mittels Schwenkachse 30 begrenzt und schwenkbar gelagert. Der Kunststoffspritzling läuft in eine etwa senkrechte Muffe 11a aus, die geeignet ist, den Trägerarm für die Rückenlehne aufzunehmen. Eine Rückstellfeder 31 gibt der Rückenlehne die Tendenz, sich zum Rücken des Benutzers des Sitzmöbels hinzuneigen, der die gewünschte Neigung der Rückenlehne durch entsprechendes Anlehnen an die Rückenlehne herbeiführt. Die Anlenkachse 18 ist im Abstand von der Schwenkachse 30 und parallel zu dieser im Träger 11 gelagert. Das Sitzteil und damit auch die Sitzschale 10 sind starr auf die zentrale Stützspindel des Sitzmöbels aufgesteckt. Zu diesem Zweck ist in die Sitzschale 10 eine Muffe 10b eingeformt, die durch eine metallene Buchse 25 ausgekleidet ist. Funktionell gesehen ist infolgedessen die Stützschale 10 zugleich Sitzteilträger, welche das Sitzteil in Gestalt der Sitzschale aufnimmt.

Im Ausführungsbeispiel der Figuren 4-6, 6a ist das Sitzteil durch einen Stützrahmen 10' und eine zeichnerisch nicht dargestellte Sitzschale gebildet. Letztere ist auf Stützflächen 10d' des Stützrahmens gelagert und mittels Befestigungsorganen 10f mit diesem verbunden. Parallel zur Symmetrieebene a-a verlaufende Rahmenschenkel des Stützrahmens 10' weisen je zwei Versteifungsrippen 10c'; 10c" auf, die ebenfalls parallel zur Symmetrieebene a-a verlaufen. Die Stützlager 10a' für die Klemmeinrichtung sind durch koaxiale Bohrungen in diesen Versteifungsrippen 10c', 10c" gebildet. Die dünnen Versteifungsrippen 10c" (Fig. 4, 6) verlaufen nahe der Symmetrieebene a-a. Die Anlenkachse 18' ist in Laschen 20a des Trägers 20 für die Rückenlehne aufgenommen, der mit Hilfe einer Lagerhülse 22 an einer Achse 31 des Stützrahmens 10' angelenkt ist. Der Stützrahmen 10' ist mit Hilfe seiner Drehlagerzapfen 10k schwenkbar mit dem Sitzteilträger 23 verbunden. Die Drehlagerzapfen 10k sind in Lagermuffen 23a aufgenommen, die an den Sitzteilträger 23 angeformt sind. Der Sitzteilträger 23 ist über die zentrale Bohrung 23b von der Stütispindel des Fußgestelles aufgenommen. Die Neigung des Sitzteiles ist vom Benutzer des Sitzmöbels durch entsprechende Schwerpunktsverlagerung entgegen der Wirkung einer Rückstellfeder 37 einstellbar, die einenends bei 32 am Stützrahmen 10' und anderenends am nicht schwenkbaren Sitzteilträger 23 bei 33 abgestützt ist. Wie aus Figur 4 erkennbar sind die Bohrungen der Rippen 10c' und 10c" auf jeder Seite der Symmetrieebene je von einer einzigen Reibschlußscheibe 13a' durchsetzt. Die Lamellen 12a' des Lamellenpaketes 12' sind einerseits an einer Anlenkachse 34 des Sitzteilträgers 23 und anderenends an der Anlenkachse 18' der Rückenlehne angelenkt. Die räumliche Zuordnung der Anlenkachsen 18', 34 und des Spannbolzens 14' ist derart, daß sich bei Neigungsverstellung mit der Klemmeinrichtung ein Verstellverhältnis zwischen Sitzteil 23 und Rückenlehne von etwa 1 : 2 ergibt.

In beiden Ausführungsbeispielen ist der Spannbolzen mittels einer Schraubenmutter 15 ; 15' am Reibschlußscheibenpaket 13, 13' abgestützt.

Exzenter und Spannbolzen sind mittels Rippen 36 am Trägerrahmen 10' gegen Drehung gesichert (Fig. 5).

## Patentansprüche

1. Sitzmöbel, insbesondere Bürodrehstuhl mit einem eine zentrale Stützspindel umfassenden Fußgestell, einem von der Stützspindel starr aufgenommenen Sitzteilträger (23) bzw. Sitzteil (10) sowie mit einer Klemmeinrichtung zum Verstellen der Neigung von Rückenlehne und/oder Sitzteil (23) durch Lamellenreibschluß, welche Klemmeinrichtung in Stützlagern (10a 10a') von vertikalen, etwa symmetrisch zur Symmetrieebene des Sitzmöbels angeordneten Rippen (10c; 10c', 10c") aufgenommen ist und welche Klemmeinrichtung zusammengesetzt ist aus einem Lamellenpaket (12,- 12') von Lamellen (12a ; 12a'), die an der Rückenlehne und/oder am Sitzteilträger (23) angelenkt sind,
einem Reibschlußscheiben-Paket (13 ; 13') koaxialer Reibschlußscheiben (13a, 13b ; 13a', 13b'), die mit Reibschlußflächen an den Lamellen (12a; 12a') anliegen,
einem Langlöcher der Lamellen sowie die Reibschlußscheiben (13a; 13a') durchsetzenden Spannbolzen (14 ; 14')
sowie einem manuell betätigbaren Hebel zur Steuerung der Klemmeinrichtung mipels Reibschlußverschiebung zwischen Spannbolzen (14, 14') einerseits und Lamellenpaket (12, 12') sowie Reibschlußscheibenpaket (13 ; 13') andererseits,
dadurch gekennzeichnet, daß die Klemmeinrichtung als bauliche Einheit über Reibschlußscheiben (13a, 13a') axial beweglich in den Stützlagern (10a ; 10a') aufgenommen ist und ein über seine Schwenkachse (16 ; 16') im Spannbolzen (14, 14') gelagerter selbsthemmender Exzenter (17; 17') am Reibschlußscheibenpaket (13, 13') stirnseitig angreift.

2. Sitzmöbel nach Patentanspruch 1, dadurch gekennzeichnet, daß das Reibschlußscheibenpaket (13 ; 13') etwa symmetrisch zur vertikalen Symmetrieebene (a-a) des Sitzmöbels angeordnet ist.

3. Sitzmöbel nach Patentanspruch 1 oder 2, dadurch gekennzeichnet, daß die Schwenkachse (16 ; 16') ein senkrecht zum Spannbolzen (14 ; 14') stehender und von diesem über eine Bohrung durchgriffener zylindrischer Lagerbolzen ist, der mit einem Innengewinde seiner Bohrung mit dem Spannbolzen (14 ; 14') im Eingriff steht.

4. Sitzmöbel nach einem der Patentansprüche 1-3, dadurch gekennzeichnet, daß der Exzenter (17; 17') zwei Exzenterscheiben (17a ; 17a') aufweist, deren Exzenterkurven an der Stirnseite der benachbarten Reibschlußscheibe (13 ; 13a') angreifen und die von den freien Enden der Schwenkachse (16 ; 16') durchgriffen sind.

5. Sitzmöbel nach einem der vorhergehenden Patentansprüche, dadurch gekennzeichnet, daß die je auf einer Seite der Symmetrieebene (a-a) gelegenen Stützlager (10a ; 10a') je von einer einzigen Reibschlußscheibe (13a ; 13a') durchsetzt sind.

6. Sitzmöbel nach einem der vorhergehenden Patentansprüche, dadurch gekennzeichnet, daß sämtliche Stützlager (10a ; 10a') Bestandteil eines einzigen Gußstückes sind.

7. Sitzmöbel nach Anspruch 6, dadurch gekennzeichnet, daß das Gußstück ein KunststoffSpritzling ist, der eine Sitzschale von gleichem Grundriß als Sitzteil trägt.

8. Sitzmöbel nach Patentanspruch 7, dadurch gekennzeichnet, daß die Stützlager (10a) durch Muffen gebildet sind, welche an vertikale Rippen des Kunststoff-Spritzlings geformt sind.

9. Sitzmöbel nach Patentanspruch 7 oder 8, dadurch gekennzeichnet, daß die Lamellen (12a) der ausschließlich zur Verstellung der Neigung der Rücklehne dienenden Klemmeinrichtung einenends von einer Gelenkachse (18) der Rückenlehne und anderenends über die Langlöcher vom Spannbolzen (14) durchgriffen sind.

10. Sitzmöbel nach Patentanspruch 6, dadurch gekennzeichnet, daß das im Metall-Spritzguß hergestellte Gußstück aus Aluminium einen neigungsverstellbaren, am starren Sitzteilträger (23) angelenkten Stützrahmen (10') für die Sitzschale bildet.

11. Sitzmöbel nach Patentanspruch 10, dadurch gekennzeichnet, daß die Stützlager (10a') durch Bohrungen in vier symmetrisch zur Symmetrieebene (a-a) angeordneten vertikalen Rippen des Gußstückes gebildet und dabei je zwei Bohrungen auf jeder Seite der Symmetrieebene (a-a) von einer einzigen Reibschlußscheibe (13a') durchsetzt sind.

12. Sitzmöbel nach Patentanspruch 10 oder 11, dadurch gekennzeichnet, daß die Lamellen (12a') einerseits am Sitzteilträger (23) und andererseits an einer Gelenkachse (18') der Rückenlehne derart angelenkt sind, daß sich bei Neigungsverstellung mit der Klemmeinrichtung ein Verstellverhältnis zwischen Sitzteil (23) und Rückenlehne von etwa eins zu zwei ergibt.

## Claims

1. Chair, particularly a rotatable office chair, having a foot rest which includes a central supporting spindle, a seat support (23) or seat member (10) rigidly held by the supporting spindle and a clamping device for adjusting the inclination of the back rest and/or the seat (23) by laminar friction, said clamping device being accommodated in support bearings (10a ; 10a') of vertical ribs (10c ; 10c' ; 10c") which are arranged approximately symmetrically to the plane of symmetry of the chair and said clamping device is composed of a packet of laminae (12, 12') of laminae (12a ; 12a') which are articulated to the back rest and/or the seat support (23) ;
a friction lock disc packet (13 ; 13') of coaxial friction lock discs (13a ; 13b ; 13a' ; 13b') whose friction locking faces lie against the laminae (12a ; 12a') ;
a clamping bolt (14 ; 14') which penetrates long holes in the laminae as well as the friction lock discs (13a ; 13a') ;
as well as a manually actuatable lever for controlling the clamping device by means of friction lock shift between the clamping bolt (14, 14') on the one hand and the packet of laminae (12, 12') and the friction lock disc packet (13, 13') on the other hand ; characterized in that the clamping device is a structural unit which is accommodated in an axially movable manner in the support bearings (10a, 10a') by means of friction lock discs (13a, 13a'), and a self-inhibiting eccentric (17; 17') which is mounted in the clamping bolt (14, 14') by means.of its pivot axis (16 ; 16') engages at the frontal face of the friction lock disc packet (13 ; 13').

2. Chair according to claim 1, characterized in that the friction lock disc packet (13 ; 13') is disposed approximately symmetrically to the vertical plane of symmetry (a-a) of the chair.

3. Chair according to claim 1 or 2, characterized in that the pivot axis (16 ; 16') is a cylindrical bearing bolt which is perpendicular to the clamping bolt (14: 14') which passes through a bore in said bearing bolt and is in engagement whith the clamping bolt (14 ; 14') by means of the internal thread in its bore.

4. Chair according to one of claims 1 to 3, characterized in that the eccentric (17 ; 17') includes two eccentric discs (17a; 17a') whose eccentric curves engage at the frontal face of the adjacent friction lock disc (13 ; 13a') and through which penetrate the free ends of the pivot axis (16 ; 16').

5. Chair according to one of the preceding claims, characterized in that the support bearings (10a ; 10a') disposed on either side of the plane of symmetry (a-a) are each penetrated by a single friction lock disc (13a ; 13a').

6. Chair according to one of the preceding claims, characterized in that all support bearings (10a 10a') are components of a single cast piece.

7. Chair according to claim 6, characterized in that the cast member is an injection molded plastic member which supports a seat shell that has the same basic outline as the seat.

8. Chair according to claim 7, characterized in that the support bearings (10a) are formed by sleeves which are shaped to vertical ribs of the injection molded plastic member.

9. Chair according to claim 7 or 8, characterized in that the laminae (12a) of the clamping device, which serves exclusively for adjusting the inclination of the seat back are penetrated, at the one end, by a hinge axis (18) of the back rest and, at the other end, through long holes, by the clamping bolt (14).

10. Chair according to claim 6, characterized in that the cast member produced by metal ejection molding is made of aluminum and forms an adjustable-inclination support frame (10') for the seat shell which is articulated to the rigid seat support (23).

11. Chair according to claim 10, characterized in that the support bearings (10a') are formed by bores in four vertical ribs of the cast member which are arranged symmetrically to the plane of symmetry (a-a) and each pair of bores on each side of the plane of symmetry (a-a) is penetrated by a single friction lock disc (13a').

12. Chair according to claim 10 or 11, characterized in that the laminae (12a') are articulated, on the one hand, to the seat support (23) and, on the other hand, to a hinge axis (18') of the back rest in such a manner that, if the inclination is changed by means of the clamping device, a displacement radio between seat (23) and back rest of about one to two results.

## Revendications

1. Siège, siège pivotant de bureau notamment, avec un pied comportant une tige-support cen- traie, une partie siège (10) ou un support (23) pour celle-ci, reçue de façon rigide par la tige, et avec un dispositif de blocage permettant de régler l'inclinaison du dossier et/ou de la partie siège (23) au moyen de lames de friction, ce dispositif étant reçu dans des paliers (10a ; 10a') de nervures verticales (10c ; 10c', 10c") à peu près symétriques par rapport au plan de symétrie du siège, et se composant d'un jeu (12 ; 12') de lames (12a ; 12a'), qui s'articulent sur le dossier et/ou sur le support (23) de la partie siège, d'un jeu (13 ; 13') de plateaux de friction coaxiaux (13a, 13b ; 13a', 13b'), dont les surfaces frottantes s'appliquent sur les lames (12a ; 12a'), d'un boulon de serrage (14 ; 14') traversant des trous allongés des disques ainsi que les plateaux de friction (13a ; 13a') et d'un levier actionné manuellement pour commander le dispositif de blocage par un mouvement à friction entre le boulon de serrage (14 ; 14') d'une part, les jeux de lames (12 ; 12') et de plateaux (13 ; 13') d'autre part, caractérisé en ce que l'unité de construction constituée par le dispositif de blocage est reçue dans des paliers (10a ; 10a'), avec une possibilité de déplacement axial, par l'intermédiaire des plateaux (13a ; 13a'), un excentrique à blocage automatique, monté dans le boulon de serrage (14 ; 14') par l'intermédiaire de son pivot (16 ; 16'), attaquant côté frontal le jeu de plateaux de friction (13 ; 13').

2. Siège suivant la revendication 1, caractérisé par une disposition à peu près symétrique du jeu de plateaux de friction (13 ; 13') par rapport au plan de symétrie vertical (a-a) du siège.

3. Siège suivant l'une des revendications 1 et 2, caractérisé en ce que le pivot (16 ; 16') est un axe cylindrique, perpendiculaire au boulon de serrage (14 ; 14'), traversé par ce dernier au moyen d'un orifice, et en prise avec ce boulon (14 ; 14') par un taraudage, prévu dans l'orifice.

4. Siège suivant l'une quelconque des revendications 1 à 3, caractérisé en ce que l'excentrique (17 ; 17') présente deux disques (17a ; 17a'), dont les cames attaquent la face frontale du plateau de friction adjacent (13 ; 13a') et qui sont traversées par les extrémités libres du pivot (16; 16').

5. Siège suivant l'une quelconque des revendications précédentes, caractérisé en ce que les paliers (10a ; 10a'), disposés d'un côté du plan de symétrie (a-a), sont traversés par un seul plateau de friction (13a ; 13a').

6. Siège suivant l'une quelconque des revendications précédentes, caractérisé en ce que tous les paliers (10a ; 10a') font partie intégrante d'une seule pièce moulée.

7. Siège suivant la revendication 6, caractérisé en ce que la pièce moulée est une pièce injectée en plastique, qui supporte une coque d'assise de même contour formant la partie siège.

8. Siège suivant la revendication 7, caractérisé en ce que les paliers (10a) sont constitués par des manchons, formés sur des nervures verticales de la pièce injectée en plastique.

9. Siège suivant l'une des revendications 7 et 8, caractérisé en ce que les lames (12a) du dispositif de blocage, qui sert exclusivement à régler l'inclinaison du dossier, sont traversées par un axe d'articulation (18) de ce dernier à une première extrémité et par le boulon de serrage (14), à travers les trous allongés à l'autre extrémité.

10. Siège suivant la revendication 6, caractérisé en ce que la pièce moulée en aluminium, produit par injection de métal, constitue un cadre d'appui (10') à inclinaison réglable, s'articulant sur le support rigide (23) de la partie siège, pour la coque assise.

11. Siège suivant la revendication 10, caractérisé en ce que les paliers (10a') sont constitués par des orifices, pratiqués dans quatre nervures verticales de la pièce moulée, disposées symétriquement par rapport au plan (a-a), deux orifices situés d'un même côté du plan de symétrie (a-a), étant traversés par un seul plateau de friction (13a').

12. Siège suivant l'une des revendications 10 et 11, caractérisé en ce que les lames (12a') s'articulent sur le support (23) de la partie siège, d'une part, sur un axe d'articulation (18') du dossier, d'autre part, de manière qu'il en résulte un rapport de déplacements de l'ordre de un à deux entre la partie siège (23) et le dossier, lorsque l'inclinaison est réglée à l'aide du dispositif de blocage.
